# EUROPÄISCHE PATENTSCHRIFT

(11) **EP 3 791 068 B1**
(45) Veröffentlichungstag und Bekanntmachung des Hinweises auf die Patenterteilung: **23.02.2022**
(21) Anmeldenummer: 19718326.2
(22) Anmeldetag: 15.04.2019
(51) Int. Cl.: F04B 11/00

(54) **PULSATIONSDÄMPFUNGSSYSTEM**
PULSATION DAMPING SYSTEM
SYSTÉME D'AMMORTISATION DE PULSATION

(30) Priorität: 07.05.2018 DE 102018110848; 07.05.2018 DE 102018110847
(43) Veröffentlichungstag der Anmeldung: 17.03.2021
(73) Patentinhaber: MHWirth GmbH, 41812 Erkelenz (DE)
(72) Erfinder: JANSEN, Roman, 41849 Wassenberg (DE)
(74) Vertreter: Zacco Norway AS
(86) Internationale Anmeldenummer: PCT/EP2019/059600
(87) Internationale Veröffentlichungsnummer: WO 2019/214905

(56) Entgegenhaltungen:
- EP-A1- 0 679 832
- WO-A1-98/49040
- DE-A1-102010 024 813
- DE-U1- 8 111 221
- US-A- 4 477 237
- US-A- 5 165 869
- US-A1- 2010 115 932

## Beschreibung

Die Erfindung betrifft ein Pulsationsdämpfungssystem zum Reduzieren von Druckschwingungen in einlass- und/oder auslassseitigen Rohrleitungen, insbesondere im Ansaug- und/oder Hochdruckbereich, von Kolbenpumpen, insbesondere zur Förderung von Fluiden mit Festkörperanteilen, wie Schlamm-Förderpumpen, mit mindestens einer eine Pumpenkammer aufweisenden Kolbenpumpe, wobei die Pumpenkammer zur Förderung eines Fördermediums bzw. -fluids über einen ersten Fluidanschluss mit einem Pumpeneinlasskanal, oder auch Ansaugkanal genannt, und über einen zweiten Fluidanschluss mit einem Pumpenauslasskanal fluidisch verbunden ist. Des Weiteren betrifft die Erfindung ein Pulsationsdämpfungssystem zum Reduzieren von Druckschwingungen in einlass- und/oder auslassseitigen Rohrleitungen, insbesondere im Ansaug- und/oder Hochdruckbereich von Kolbenpumpen, mit mindestens einem zur Förderung eines Fördermediums bzw. Förderfluids mit einer Pumpenkammer einer Kolbenpumpe fluidisch verbindbaren Pumpeneinlasskanal und Pumpenauslasskanal, wobei in dem Pumpeneinlasskanal und/oder in dem Pumpenauslasskanal ein erster Speicherbehälter angeordnet ist, in dem in einem ersten Bereich, oder auch Druckraum genannt, ein zu förderndes Fluid zwischenspeicherbar und in einem zweiten Bereich, ebenfalls auch Druckraum genannt, ein Gasvolumen, insbesondere ein kompressibles Gasvolumen, angeordnet ist.

Solche Pulsationsdämpfungssysteme sind in zahlreichen Varianten bekannt und werden üblicherweise in Rohrleitungssystemen eingesetzt, in denen es zu - beispielsweise durch den Betrieb einer Pumpe, eines Stellglieds oder aufgrund anderer Strömungseinflüsse hervorgerufenen - Druckschwingungen oder Druckstößen kommen kann. Beispielsweise kommt es bei einem Betrieb von Kolbenpumpen prinzipbedingt durch die oszillierende Bewegung der Pumpenkolben zu ungleichförmigen Volumenströmen sowohl im Ansaugtrakt als auch am Auslass der Pumpe. Diese ungleichförmigen Volumenströme können zu Druckpulsationen führen, die negative Auswirkungen auf die Funktionsweise der Pumpe haben und im angrenzenden Rohrleitungssystem zu unerwünschten Schwingungen führen können. Im Ansaugtrakt der Pumpe können diese Pulsationen eine Kavitation hervorrufen, was einerseits zur Reduzierung des Wirkungsgrades der Pumpe und andererseits zu Schäden an der Pumpe führen kann.

Bekannte Pulsationsdämpfer sind zumeist in einlass- und/oder auslassseitigen Rohrleitungen der Pumpe angeordnet und umfassen zumeist eine mit einem kompressiblen Gasvolumen befüllte Ausgleichs- oder Vorratskammer, die fluidisch mit dem pulsierenden, zu fördernden Fluid in Wirkverbindung steht. Diese Dämpfer wirken derart, dass eine Druckerhöhung durch eine Komprimierung des in der Vorratskammer befindlichen Gasvolumens ausgeglichen wird. Da das Gas aufgrund seiner hohen Kompressibilität im Vergleich zum Fluid dabei nur eine geringe Druckänderungen aufweist, können somit Druckpulsationen aufgrund der aufgeprägten Volumenstrompulsationen reduziert werden.

Es sollte deutlich sein, dass unter einer einlassseitigen Rohrleitung ein Pumpeneinlasskanal bzw. eine Ansaugleitung und unter der auslassseitigen Rohrleitung ein Pumpenauslasskanal bzw. eine Hochdruckleitung zu verstehen ist, wobei der Pumpeneinlasskanal üblicherweise mit einer Fluidquelle zum Ansaugen des Förderfluids verbunden ist und der Pumpenauslasskanal einem Weitertransport des zu fördernden Fluids dient. In dem Pumpeneinlasskanal sowie dem Pumpenauslasskanal ist zur Förderung des Fluids mittels der Kolbenpumpe üblicherweise zwischen der oben genannten Vorratskammer und der Pumpenkammer in der Regel jeweils ein Rückschlagventil angeordnet. Die Pumpe kann dabei insbesondere als eine klassische Kolbenpumpe mit beispielsweise einer einzigen Pumpenkammer oder als eine Kolbenmembranpumpe mit einer eine Pumpenarbeitskammer und eine Pumpenförderkammer umfassenden Pumpenkammer ausgebildet sein. Ferner werden üblicherweise mehrere Kolben bzw. Kolbenpumpen eingesetzt, die aus einer gemeinsamen Ansaugleitung mit einem zentralen Vorratsbehälter das zu fördernde Fluid ansaugen und dieses hochdruckseitig in eine gemeinsame Hochdruckleitung hinein fördern.

Aus der EP 0 679 832 A1 ist beispielsweise eine Ausgestaltung eines Dämpfungssystems bekannt, bei dem zum Reduzieren von Druckpulsationen in einer Rohrleitung ein Volumenänderungsbereich mit einer verlagerbaren und dadurch ein Rohrvolumen veränderbaren Wand vorgesehen ist.

Darüber hinaus ist der Einsatz bekannter Pulsationsdämpfer bei zu fördernden Fluiden mit Festkörperanteilen nur bedingt möglich, da die zumeist mit einer Hauptförderleitung verbundenen Drosselwiderstände, Ausgleichskammern oder andere druckdämpfende Komponenten entweder aufgrund der geschaffenen Engstelle zu Verstopfungen neigen oder zur Vermeidung einer Verstopfung derart groß gewählt werden müssen, dass die Dämpfungswirkung deutlich abnimmt. Ferner sind die im Fluid enthaltenen Festkörperanteile oftmals sehr abrasiv, so dass eine Drosselstelle beim Durchströmen solcher Festkörper schnell verschleißen kann, was wiederum die Funktionsweise des Dämpfers negativ beeinflusst.

Das Dokument US 5 165 869 offenbart ein Pumpensystem mit einer Dämpfungseinrichtung, wobei eine Membranpumpe vorgesehen ist und das Dämpfungselement in der Kammer wirkt, welche dem Antrieb zugewandt ist.

Aufgabe der vorliegenden Erfindung ist es daher, ein System zum Reduzieren von Druckschwingungen in einlass- und/oder auslassseitigen Rohrleitungen von Kolbenpumpen bereitzustellen, welches zumindest einen der oben genannten Nachteile verbessert, und insbesondere einen effektiven und langlebigen Einsatz im Bereich von Pumpen zur Förderung von Fluiden mit besonders großem Druckschwankungsbereich, und auch mit Festkörperanteilen, ermöglicht.

Die Erfindung löst die gestellte Aufgabe durch ein Pulsationsdämpfungssystem mit den Merkmalen des Hauptanspruchs. Vorteilhafte Ausgestaltungen und Weiterbildungen der Erfindung sind in den Unteransprüchen, der Beschreibung sowie den Figuren offenbart.

Die Pumpenkammer eines erfindungsgemäßen Pulsationsdämpfungssystems mindestens einen weiteren Fluidanschluss, auch Dämpfungsfluidanschluss genannt, auf, mit dem die Pumpenkammer, insbesondere das darin befindliche Fluid, jeweils mit einer Dämpfungseinrichtung zur Dämpfung von Druckschwingungen fluidisch verbunden ist. Die Dämpfung kann insbesondere durch ein zeit- und/oder mengenreguliertes Zu- oder Ableiten eines in der Pumpenkammer befindlichen Fluids in Richtung hin zu oder weg von der Dämpfereinrichtung erfolgen. Zusätzlich kann ein in der Pumpenkammer und/oder den angrenzenden einlassseitigen und/oder auslassseitigen Rohrleitungen auftretender Druckstoß mittels der Dämpfungseinrichtung, beispielsweise durch eine Volumenänderung, "abgefangen" werden. Somit können insbesondere bei hohen Pumpenfrequenzen die durch die oszillierende Bewegung des Kolbens hervorgerufenen und auf das Fluidmedium ausgeübten Beschleunigungseffekte, welche in der Pumpenkammer und den angrenzenden einlassseitigen und/oder auslassseitigen Rohrleitungen zu relativ hohen Beschleunigungskräften und in der Folge zu Druckpulsationen führen können, reduziert und somit Druckstöße in besonders einfacher Weise verringert werden. Das zwischen der Pumpenkammer und der Dämpfungseinrichtung strömende Fluid kann dabei vorteilhafterweise als ein inkompressibles Sperrfluid, wie beispielsweise ein Hydrauliköl, insbesondere ein Pumpenarbeitsmedium, ausgebildet sein, oder alternativ das zu fördernde Fluidmedium sein. Aufgrund dieser Ausgestaltung, insbesondere durch ein bevorzugtes an der Pumpenkammer unabhängig von dem zu fördernden Fluid wirkenden Dämpfungsfluid, eignet sich das vorliegende Pulsationsdämpfungssystem insbesondere zur Anwendung in Rohrleitungssystemen zur Förderung von Fluiden mit Feststoffanteilen.

Vorzugsweise ist in einer zwischen der Pumpenkammer und der Dämpfungseinrichtung angeordneten Rohrleitung zumindest ein Drosselventil angeordnet. Das Drosselventil kann insbesondere zwischen der Pumpenkammer und einem mit der Pumpenkammer fluidisch verbundenen Druckraum, beispielsweise einer Volumenänderungseinrichtung oder eines Vorratsbehälters angeordnet sein. Dadurch kann zumindest ein Teil der Pulsationsenergie in Wärme umgewandelt und somit die Höhe der Druckpulsationen besonders effektiv und in vorteilhafter Weise reduziert werden. Insbesondere kann ein Druckimpuls eines Fluids, welches sich beispielsweise zumindest teilweise in der Pumpenkammer befindet und aufgrund eines sehr großen oder sehr niedrigen Drucks durch den Dämpfungsfluidanschluss in Richtung hin zu oder weg von der Dämpfungseinrichtung strömt, beim Durchströmen des Drosselventils in Wärme umgewandelt werden, sodass hierdurch insbesondere Druckpulsationen reduziert werden können. Das Drosselventil kann folglich auch als ein Teil der Dämpfungseinrichtung angesehen werden. Alternativ kann die Drossel grundsätzlich auch in einem neben- oder nachgelagerten Rohrleitungssystem angeordnet sein, welches mit der Pumpenkammer zwar nicht unmittelbar fluidisch verbunden ist, aber in Bezug auf den in der Pumpenkammer herrschenden Druck mit der Pumpe wirkverbunden ist, beispielsweise mittels einer Einrichtung zur Druckübertragung von dem in der Pumpenkammer befindlichen Fluid auf ein separates zweites Fluid.

Vorzugsweise weist die Dämpfungseinrichtung eine Volumenänderungseinrichtung, auch Volumenausgleichseinrichtung genannt, zur Volumenänderung zumindest eines mit der Pumpenkammer fluidisch verbundenen Druckraums auf. Dadurch kann insbesondere ein in der Pumpenkammer befindliches Fluid, welches beispielsweise einem erhöhten Druck ausgesetzt ist, steuerbar durch den Dämpfungsfluidanschluss in Richtung hin zu oder weg von der Dämpfungseinrichtung geleitet oder gefördert werden. Dieses Steuern des Fluidstroms kann beispielsweise durch ein Vergrößern eines dem Dämpfungsfluidanschluss nachgelagerten Druckraums zum Freigeben eines Einströmens des Fluides von der Pumpenkammer in den Druckraum oder durch ein Verkleinern des Druckraums zum Zurück- bzw. Ausströmen des Fluides von dem Druckraum in die Pumpenkammer erfolgen. Bei dem hierbei jeweils erfolgenden Durchströmen der in der Rohrleitung zwischen der Pumpenkammer und dem Druckraum bevorzugt angeordneten Drossel kann ein auftretender Druckimpuls in Wärme umgewandelt werden, und dadurch eine Druckpulsation besonders effektiv und steuerbar reduziert werden. Es sollte deutlich sein, dass unter dem Begriff steuerbar insbesondere zu verstehen ist, dass eine Durchströmung der Drossel und eine dadurch bewirkte Druckreduzierung zeit- und mengendefiniert, bevorzugt vorhersehbar, besonders bevorzugt automatisch, erfolgen kann.

Vorzugsweise weist die Volumenänderungseinrichtung einen Verlagerungskörper zur Volumenänderung des zumindest einen Druckraums auf, der insbesondere als verschiebbare Wand, verschiebbarer Kolben oder verlagerbare Membran ausgebildet ist. Zur Steuerung oder Regelung der Volumenänderung des Druckraums kann der Verlagerungskörper gegenüber dem druckraumseitig anliegenden Fluiddruck beispielsweise über ein federelastisches Element mit einem Gegendruck beaufschlagt sein. Besonders bevorzugt ist der Verlagerungskörper als ein Kolben, insbesondere Trennkolben, oder als eine Membran eines an sich geschlossenen Systems, wie einer Kolben-Zylinder-Einheit, ausgebildet. In einer solchen Ausgestaltung kann der auf den Kolben oder die Membran wirkende Gegendruck beispielsweise durch einen entsprechend angeordneten und druckbeaufschlagten zweiten Druckraum erfolgen. Dadurch kann die Verlagerung des Verlagerungskörpers in besonders vorteilhafter Weise, insbesondere aktiv, gesteuert werden.

Vorzugsweise weist die Volumenänderungseinrichtung einen mit der Pumpenkammer fluidisch verbundenen ersten Druckraum und einen mittels des Verlagerungskörpers von diesem fluidisch getrennten und mit diesem in Wirkverbindung stehenden zweiten Druckraum auf. Dazu ist der zweite Druckraum vorteilhafterweise mit einem Gasvolumen gefüllt. Durch Verlagerung oder Verschiebung des Verlagerungskörpers können in relativ einfacher Weise das jeweilige Volumen des ersten und des zweiten Druckraums gegeneinander verändert werden, insbesondere kann bei Vergrößerung des ersten Druckraumvolumens das zweite Druckraumvolumen verkleinert und bei Verkleinerung des ersten Druckraumvolumens das zweite Druckraumvolumen vergrößert werden. Dadurch kann ein Strömen des in der Pumpenkammer befindlichen Fluids durch den Dämpfungsfluidanschluss in Richtung hin zu oder weg von der Dämpfungseinrichtung besonders vorteilhaft gesteuert werden, und eine besonders effiziente Dämpfung, insbesondere in dem Bereich der Drosselstelle, bewirkt werden.

Vorzugsweise ist zur Regelung eines in dem zweiten Druckraum herrschenden Gasdrucks der zweite Druckraum unmittelbar und/oder mittelbar über ein Regelventil mit einer separaten Gasquelle fluidisch verbindbar. Dadurch ist eine besonders unabhängige und einfache Ansteuerung des an dem Verlagerungskörper anliegenden Gegendrucks ermöglicht. Die Regelung des im zweiten Druckraum herrschenden Gasdrucks kann beispielsweise mittels der zuvor genannten separaten bzw. externen Druck- bzw. Gasquelle sowie des zur Regelung dienenden Regelventils erfolgen, wobei die Ansteuerung des Regelventils über zumindest einen in dem Pumpeneinlasskanal und/oder dem Pumpenauslasskanal angeordneten Drucksensor sowie einer hierzu geeigneten PID-Regelung (Proportional-Integral-Differential-Regelung) zur Ansteuerung der Regelventile erfolgen kann. Bei der Anordnung mehrerer Volumenänderungseinrichtungen kann beispielsweise das Regelventil einer pumpeneinlassseitig angeordneten Volumenänderungseinrichtung in Abhängigkeit eines in dem Pumpeneinlasskanal herrschenden Drucks und/oder das Regelventil einer pumpenauslassseitig angeordneten Volumenänderungseinrichtung in Abhängigkeit eines in dem Pumpenauslasskanal herrschenden Drucks ansteuerbar sein. Alternativ kann das jeweilige Regelventil auch in Abhängigkeit eines in der Pumpenkammer herrschenden Drucks ansteuerbar sein, wobei hierzu der Drucksensor vorteilhafterweise im Bereich der Pumpenkammer angeordnet ist.

Vorzugsweise steht zur Regelung eines in dem zweiten Druckraum herrschenden Gasdrucks der zweite Druckraum unmittelbar oder mittelbar mit dem in dem Pumpeneinlasskanal und/oder in dem Pumpenauslasskanal herrschenden Druck in Wirkverbindung. Beispielsweise kann der zweite Druckraum mit einem mit dem Pumpeneinlasskanal oder mit dem Pumpenauslasskanal fluidisch verbundenen Vorratsbehälter, wie einem Druckwindkessel, fluidisch verbunden sein. Dadurch kann als Druckquelle bzw. Druckmaß für das Fluid des zweiten Druckraums der in dem Pumpeneinlasskanal und/oder im Pumpenauslasskanal herrschende Druck dienen, wobei das Fluid des zweiten Druckraums bevorzugt, beispielsweise mittels einer Membran, von dem in dem Pumpeneinlasskanal oder dem Pumpenauslasskanal befindlichen Förderfluid fluidisch getrennt ist.

Vorzugsweise weist die Dämpfungseinrichtung einen in dem Pumpeneinlasskanal und/oder in dem Pumpenauslasskanal, insbesondere auf einer der Kolbenpumpe abgewandten Fluidseite eines in dem jeweiligen Kanal angeordneten Rückschlagventils, angeordneten Vorratsbehälter mit einem Förderfluideinlass und einem Förderfluidauslass auf, wobei jeweils in dem Vorratsbehälter in einem unteren Bereich das Förderfluid und in einem oberen Bereich ein druckbeaufschlagtes, das heißt ein unter Druck stehendes, Gasvolumen angeordnet ist. Der Vorratsbehälter kann hierzu, insbesondere unter Bildung oder Einnahme eines Volumens in dem Vorratsbehälter, besonders bevorzugt als ein Volumen- und/oder Druckspeicherbehälter ausgebildet sein, in dem das Förderfluid zur Förderung vorteilhafterweise zwischenspeicherbar ist. Dies ermöglicht insbesondere bei zu fördernden Fluiden, welche Feststoffpartikel aufweisen, eine sichere und effiziente Druckübertragung von dem fördernden Fluid auf das Gasvolumen, insbesondere zu Druckausgleichszwecken. Vorzugsweise ist der Vorratsbehälter als ein Drucckessel ausgebildet. Das Gasvolumen kann beispielsweise unmittelbar oder mittelbar mit dem in dem zweiten Druckraum befindlichen Fluid in Wirkverbindung stehen. Dadurch ist insbesondere - je nach Bewegungsrichtung des Kolbens der Kolbenpumpe - durch eine Druckübertragung von dem Pumpeneinlasskanal und/oder dem Pumpenauslasskanal auf den zweiten Druckraum eine automatische Ansteuerung des Verlagerungskörpers ermöglicht. Zur Einstellung oder Regelung des in dem Vorratsbehälter herrschenden Gasdrucks kann der Vorratsbehälter unmittelbar und/oder mittelbar über ein Regelventil zumindest temporär mit einer separaten Gasquelle fluidisch verbunden sein.

Vorzugsweise ist das Gasvolumen des Vorratsbehälters über eine Druckleitung mit dem zweiten Druckraum der Volumenänderungseinrichtung fluidisch verbunden. Dadurch kann der in dem Gasvolumen des Vorratsbehälters herrschende Druck unmittelbar auf den Verlagerungskörper wirken. Eine solche Ausgestaltung ist insbesondere für Förderfluide mit Feststoffpartikeln vorteilhaft und ermöglicht insbesondere eine sichere und automatische Verlagerung des Verlagerungskörpers, und dadurch letztlich eine Reduktion von Pulsationsdrücken. Beispielsweise kann ein pumpeneinlassseitig oder pumpenauslassseitig anliegender Druck des zu fördernden Mediums, insbesondere eines mit Feststoffen versetzten Fluids, auf ein mit dem zweiten Druckraum fluidisch verbundenes, insbesondere gasförmiges Fluid, in besonders einfacher und sicherer Weise übertragen werden. Dadurch ist eine - je nach Bewegungsrichtung des Kolbens der Kolbenpumpe - automatische und unmittelbare Ansteuerung des Verlagerungskörpers mittels des Druckes in dem zweiten Druckraum und folglich ein Einströmen oder Ausströmen des Fluids der Pumpenkammer in Richtung zu der oder von der Dämpfungseinrichtung unter gleichzeitiger Durchströmung einer Drosselstelle und hierbei Umwandlung eines Druckimpulses in Wärme, und somit letztlich eine automatische Dämpfung von Druckpulsationen ermöglicht.

Vorzugsweise ist die Kolbenpumpe als eine Membran-Kolbenpumpe mit einer Pumpenarbeitskammer und einer von dieser fluidisch getrennten und mit dieser in Wirkverbindung stehenden Pumpenförderkammer ausgebildet, wobei an der Pumpenförderkammer der erste und zweite Förderfluidanschluss und an der Pumpenarbeitskammer der zumindest eine Dämpfungsfluidanschluss angeordnet ist. Hierbei kann in der Pumpenarbeitskammer ein Druckmedium vorgesehen sein, welches über den Dämpfungsfluidanschluss mit dem ersten Druckraum der Volumenänderungseinrichtung fluidisch verbunden ist. Die Pumpenarbeitskammer ist insbesondere in Bezug auf die Membran der Pumpe kolbenseitig, die Pumpenförderkammer auf der dem Kolben abgewandten Seite der Membran angeordnet. Durch diese fluidische Trennung des Förderfluids von einem Druckmedium ist insbesondere bei Förderfluiden mit Feststoffpartikeln eine besonders effiziente und sichere Reduzierung von Druckpulsationen ermöglicht. In einer alternativen Ausgestaltung, insbesondere bei einer herkömmlichen Kolbenpumpe, bilden die Pumpenarbeitskammer und die Pumpenförderkammer eine gemeinsame Pumpenkammer.

Des Weiteren ist bei einem erfindungsgemäßen Pulsationsdämpfungssystem zur Dämpfung von Druckschwingungen in einem den ersten Speicherbehälter und die Pumpenkammer fluidisch verbindenden Rohrleitungsabschnitt des Pumpeneinlasskanals und/oder des Pumpenauslasskanals zusätzlich ein bevorzugt separat ausgebildeter zweiter Speicherbehälter, oder auch Ausgleichsbehälter, Druckwindkessel oder Volumenänderungseinrichtung genannt, angeordnet. Aufgrund dieser Ausgestaltung eignet sich das vorliegende Pulsationsdämpfungssystem insbesondere zur Anwendung in Rohrleitungssystemen von Kolbenpumpen, bei denen besonders große Amplituden und/oder hohe Frequenzen von Druckschwankungen und Druckimpulsen auftreten. Insbesondere können bei hohen Pumpenfrequenzen die durch die oszillierende Bewegung des Kolbens hervorgerufenen und auf das Fluidmedium ausgeübten Beschleunigungseffekte, welche in der Pumpenkammer und den angrenzenden einlassseitigen und/oder auslassseitigen Rohrleitungen zu relativ hohen Beschleunigungs- und Druckkräften führen können, reduziert und somit wiederkehrende Druckstöße in besonders einfacher und effektiver Weise verringert werden. Die Dämpfung kann insbesondere durch ein zeit- und/oder mengenreguliertes Zu- oder Ableiten eines in dem Pumpeneinlasskanal, insbesondere in dem vorteilhafterweise unmittelbar stromaufwärts des Pumpenkammereinlassanschlusses angeordneten Rohrleitungsabschnitt des Pumpeneinlasskanals und/oder in dem Pumpenauslasskanal, insbesondere in dem vorteilhafterweise unmittelbar stromabwärts des Pumpenkammerauslassanschlusses angeordneten Rohrleitungsabschnitt des Pumpenauslasskanals, befindlichen Förderfluids in Richtung hin zu oder weg von dem jeweiligen zweiten Speicherbehälter erfolgen. Dieses Steuern des Fluidstroms kann beispielsweise durch ein Freigeben eines Einströmens des Fluids von dem Pumpeneinlasskanal bzw. Pumpenauslasskanal in den zweiten Speicherbehälter oder eines Ausströmens des Fluides aus dem zweiten Speicherbehälter in den Pumpeneinlasskanal bzw. Pumpenauslasskanal erfolgen. Der in den einlassseitigen und/oder auslassseitigen Rohrleitungen auftretende Druckstoß kann hierbei unter anderem in dem zweiten Speicherbehälter, beispielsweise durch eine Volumenänderung, "abgefangen" werden.

Es sollte deutlich sein, dass unter einem Pumpeneinlasskanal eine pumpeneinlassseitige Rohrleitung bzw. eine Ansaugleitung und unter einem Pumpenauslasskanal eine pumpenauslassseitige Rohrleitung bzw. eine Hochdruckleitung zu verstehen ist, wobei der Pumpeneinlasskanal üblicherweise mit einer Fluidquelle zum Ansaugen des Förderfluids verbunden ist und der Pumpenauslasskanal einem Weitertransport des zu fördernden Fluids dient. Die Pumpe kann dabei insbesondere als eine klassische Kolbenpumpe mit beispielsweise einer einzigen Pumpenkammer oder als eine Kolbenmembranpumpe mit einer eine Pumpenarbeitskammer und eine Pumpenförderkammer umfassenden Pumpenkammer ausgebildet sein. Ferner werden üblicherweise mehrere Kolben bzw. Kolbenpumpen eingesetzt, die aus einer gemeinsamen Ansaugleitung mit einem zentralen Vorratsbehälter das zu fördernde Fluid ansaugen und dieses hochdruckseitig in eine gemeinsame Hochdruckleitung hinein fördern.

Vorzugsweise ist der zweite Speicherbehälter in einem ersten Bereich mit dem zu fördernden Förderfluid und in einem zweiten Bereich mit einem kompressiblen Gasvolumen befüllt. Besonders bevorzugt ist jeweils in dem zweiten Speicherbehälter in einem unteren Bereich das Förderfluid und in einem oberen Bereich ein druckbeaufschlagtes, das heißt ein unter Druck stehendes, Gasvolumen angeordnet. Der zweite Speicherbehälter kann hierzu, insbesondere unter Bildung oder Einnahme eines Volumens in dem zweiten Speicherbehälter, besonders bevorzugt als ein Volumen- und/oder Druckspeicherbehälter ausgebildet sein, in dem das Förderfluid zur Förderung vorteilhafterweise zwischenspeicherbar ist. Dies ermöglicht insbesondere bei zu fördernden Fluiden, welche Feststoffpartikel aufweisen, eine sichere und effiziente Druckübertragung von dem fördernden Fluid auf das Gasvolumen, insbesondere zu Druckausgleichszwecken, sowie eine sichere und insbesondere rückstandsfreie Zu- und Ableitung des Förderfluids in den und aus dem Speicherbehälter. Dadurch können insbesondere Ablagerungen von Feststoffpartikeln verhindert werden. Vorzugsweise ist der zweite Speicherbehälter als ein Druckkessel ausgebildet. Das in dem bevorzugt oben angeordneten zweiten Bereich befindliche Gasvolumen kann beispielsweise unmittelbar oder mittelbar mit dem in dem bevorzugt unteren Bereich befindlichen Fluid in Wirkverbindung stehen. Zur Einstellung oder Regelung des in dem Speicherbehälter herrschenden Gasdrucks kann der Speicherbehälter unmittelbar und/oder mittelbar über ein Regelventil zumindest temporär mit einer separaten Gasquelle fluidisch verbunden sein. Hierbei kann zwischen dem zu fördernden Fluid und dem Gasvolumen keinerlei zusätzliches Bauteil, wie eine Trennwand, vorgesehen sein, sondern lediglich ein Fluidspiegel ausgebildet sein. Durch eine Verlagerung oder Verschiebung des Fluidspiegels innerhalb des Speicherbehälters können das jeweilige Volumen des ersten und des zweiten Bereichs gegeneinander verändert werden, insbesondere kann bei Vergrößerung des ersten Bereichs der zweite Bereich verkleinert und bei Verkleinerung des ersten Bereichs der zweite Bereich vergrößert werden. Durch das Ein- und Ausströmen des in dem Pumpeneinlasskanal oder Pumpenauslasskanal befindlichen Fluids in den oder aus dem zweiten Speicherbehälter kann eine besonders effiziente Dämpfung bewirkt werden. Dieses Strömen ist bevorzugt regelbar, beispielsweise durch ein Freigeben eines Einströmens oder eines Ausströmens des Fluids von dem Pumpeneinlasskanal bzw. Pumpenauslasskanal in den oder aus dem zweiten Speicherbehälter.

Vorzugsweise ist der zweite Speicherbehälter, insbesondere der erste Bereich des zweiten Speicherbehälters, über eine Abzweigrohrleitung mit dem Rohrleitungsabschnitt des Pumpeneinlasskanals oder des Pumpenauslasskanals verbunden und in der Abzweigrohrleitung ein Drosselventil angeordnet. Insbesondere kann der einlassseitige zweite Speicherbehälter, bzw. der erste Bereich dieses zweiten Speicherbehälters, über eine erste Abzweigrohrleitung mit dem Rohrleitungsabschnitt des Pumpeneinlasskanals und der auslassseitige zweite Speicherbehälter, bzw. der erste Bereich dieses zweiten Speicherbehälters, über eine zweite Abzweigrohrleitung mit dem Rohrleitungsabschnitt des Pumpenauslasskanals verbunden sein, wobei in den Abzweigrohrleitungen jeweils ein Drosselventil angeordnet ist. Bei dem hierbei jeweils erfolgenden Durchströmen der in der Rohrleitung zwischen der Pumpenkammer und dem jeweiligen ersten Bereich des zweiten Speicherbehälters bevorzugt angeordneten Drossel kann zumindest ein Teil der Pulsationsenergie in Wärme umgewandelt und somit die Höhe der Druckpulsationen besonders effektiv und steuerbar reduziert werden. Es sollte deutlich sein, dass unter dem Begriff steuerbar insbesondere zu verstehen ist, dass eine Durchströmung der Drossel und eine dadurch bewirkte Druckreduzierung zeit- und mengendefiniert, bevorzugt vorhersehbar, besonders bevorzugt automatisch, erfolgen kann.

Vorzugsweise ist der in dem Pumpeneinlasskanal angeordnete erste Speicherbehälter über einen Fluideinlass mit einer Förderfluidquelle und über einen Fluidauslass mit dem zweiten Speicherbehälter und/oder der im Pumpenauslasskanal angeordnete erste Speicherbehälter über einen Fluideinlass mit dem zweiten Speicherbehälter und über einen Fluidauslass mit einer Ableitung unmittelbar oder mittelbar fluidisch verbunden. Dadurch kann der zweite Speicherbehälter in dem Pumpeneinlasskanal stromabwärts des ersten Speicherbehälters und in dem Pumpenauslasskanal stromaufwärts des ersten Speicherbehälters angeordnet sein.

Vorzugsweise ist zur Regelung eines Gasdrucks das Gasvolumen des zweiten Speicherbehälters und/oder das Gasvolumen des ersten Speicherbehälters unmittelbar und/oder mittelbar über ein Regelventil mit einer separaten Gasquelle fluidisch verbindbar. Dadurch ist eine besonders unabhängige und einfache Ansteuerung des jeweils in dem zweiten Bereich des Speicherbehälters anliegenden Gegendrucks ermöglicht. Die Regelung kann beispielsweise mittels eines Regelventils erfolgen, wobei die Ansteuerung des Regelventils beispielsweise über zumindest einen in dem Pumpeneinlasskanal und/oder dem Pumpenauslasskanal angeordneten Drucksensor sowie einer hierzu geeigneten PID-Regelung (Proportional-Integral-Differential-Regelung) zur Ansteuerung der Regelventile erfolgen kann. Bei der Anordnung mehrerer Speicherbehälter kann beispielsweise das Regelventil eines pumpeneinlassseitig angeordneten Speicherbehälters in Abhängigkeit eines in dem Pumpeneinlasskanal herrschenden Drucks und/oder das Regelventil eines pumpenauslassseitig angeordneten Speicherbehälters in Abhängigkeit eines in dem Pumpenauslasskanal herrschenden Drucks ansteuerbar sein. Alternativ kann das jeweilige Regelventil auch in Abhängigkeit eines in der Pumpenkammer herrschenden Drucks ansteuerbar sein, wobei hierzu der Drucksensor vorteilhafterweise im Bereich der Pumpenkammer angeordnet ist.

Vorzugsweise ist das Gasvolumen des zweiten Speicherbehälters mit dem Gasvolumen des ersten Speicherbehälters fluidisch verbunden, insbesondere über eine separate Nebenrohrleitung, wie eine Gasdruckleitung. Dadurch können die beiden zweiten Bereiche der Speicherbehälter in Wirkverbindung stehen, so dass als Druckquelle bzw. Druckmaß für das Fluid des zweiten Bereichs des einen Speicherbehälters der in dem zweiten Bereich des jeweils anderen Speicherbehälters herrschende Gasdruck dienen kann. Ferner ist dadurch eine automatische Dämpfung von Druckpulsationen ermöglicht.

Vorzugsweise ist in dem zwischen der Pumpenkammer und dem ersten Speicherbehälter angeordneten Rohrleitungsabschnitt ein Rückschlagventil sowie der zweite Speicherbehälter, bzw. der Abzweig der in den zweiten Speicherbehälter führenden Abzweigrohrleitung, angeordnet. Dadurch kann die Pumpe besonders effizient arbeiten.

Besonders bevorzugt ist der pumpeneinlassseitige zweite Speicherbehälter mit dem Pumpeneinlasskanal in Strömungsrichtung stromabwärts des pumpeneinlassseitigen ersten Speicherbehälters und stromaufwärts der Pumpenkammer, insbesondere stromaufwärts eines Rückschlagventils, und/oder der pumpenauslassseitige zweite Speicherbehälter mit dem Pumpenauslasskanal stromabwärts der Pumpenkammer, insbesondere stromabwärts eines Rückschlagventils, und stromaufwärts des pumpenauslassseitigen ersten Speicherbehälters fluidisch verbunden. Insbesondere ist der zweite Speicherbehälter auf einer der Kolbenpumpe abgewandten Fluidseite des in dem jeweiligen Pumpenkanal angeordneten Rückschlagventils angeordnet. Dadurch ist eine besonders effektive Druckpulsationsdämpfung ermöglicht.

Grundsätzlich kann in den ersten und zweiten Speicherbehältern eine fluidische Trennung des ersten Bereichs und des zweiten Bereichs mittels der unterschiedlichen Dichten des im ersten Bereich befindlichen Fluids und des im zweiten Bereich befindlichen Gases erfolgen. In dieser Ausgestaltung ist also zwischen dem ersten Bereich und dem zweiten Bereich kein Trennmittel vorgesehen. Die Regelung der Füllstandshöhe in dem jeweiligen Speicherbehälter kann hierbei über eine Regelung des Gasdrucks erfolgen. Eine solche Ausgestaltung ermöglicht insbesondere einen gewichtsarmen, wartungsfreien und kostengünstig herstellbaren Speicherbehälter. In bestimmten Ausführungen kann es jedoch vorteilhaft sein, dass zur fluidischen Trennung des ersten Bereichs und des zweiten Bereichs in dem ersten Speicherbehälter und/oder in dem zweiten Speicherbehälter zwischen dem Fluid und dem Gasvolumen jeweils ein Verlagerungskörper angeordnet ist, der insbesondere als verschiebbare Wand, verschiebbarer Kolben oder verlagerbare Membran ausgebildet ist. Dadurch kann der in dem Gasvolumen des jeweiligen Speicherbehälters herrschende Druck unmittelbar auf den Verlagerungskörper wirken, insbesondere als Gegenkraft zu einer von dem Fluid anliegenden Kraft. Besonders bevorzugt ist der Verlagerungskörper als eine flexible Membran ausgebildet. Dadurch kann die Verlagerung des Verlagerungskörpers in besonders einfacher Weise erfolgen. Der Speicherbehälter kann somit insbesondere jeweils einen mit dem Fluid gefüllten ersten Druckraum und einen mittels des Verlagerungskörpers von diesem fluidisch getrennten, mit diesem in Wirkverbindung stehenden und bevorzugt mit dem Gas befüllten zweiten Druckraum aufweisen. Eine solche Ausgestaltung ist insbesondere für Förderfluide mit Feststoffpartikeln vorteilhaft und ermöglicht insbesondere bei solchen Fluiden eine sichere und wartungsarme Pulsationsdämpfung. So kann ein pumpeneinlassseitig oder pumpenauslassseitig anliegender Druck des zu fördernden Mediums, insbesondere eines mit Feststoffen versetzten Fluids, auf den zweiten Bereich des Speicherbehälters, insbesondere auf ein gasförmiges Fluid, in besonders einfacher und sicherer Weise übertragen werden. Hierbei kann sich der Verlagerungskörper in Richtung des ersten oder des zweiten Bereichs bevorzugt verlagern. Durch Verlagerung oder Verschiebung des die Bereiche trennenden Verlagerungskörpers können in relativ einfacher Weise das jeweilige Volumen des ersten und des zweiten Bereichs gegeneinander verändert werden, insbesondere kann bei Vergrößerung des ersten Bereichs oder Druckraumvolumens der zweite Bereich oder das zweite Druckraumvolumen verkleinert und bei Verkleinerung des ersten Bereichs der zweite Bereich vergrößert werden. Dadurch kann ein Strömen des in dem Pumpeneinlasskanal oder Pumpenauslasskanal befindlichen Fluids in den oder aus dem zweiten Speicherbehälter besonders vorteilhaft gesteuert werden, und eine besonders effiziente Dämpfung bewirkt werden. Zur Steuerung oder Regelung der Volumenänderung kann der Verlagerungskörper gegenüber dem förderfluidseitig anliegenden Druck beispielsweise über ein federelastisches Element mit einem Gegendruck beaufschlagt sein. Bevorzugt ist der Verlagerungskörper als ein Kolben, insbesondere Trennkolben, eines an sich geschlossenen Systems, wie einer Kolben-Zylinder-Einheit, ausgebildet. In einer solchen Ausgestaltung kann der auf den Kolben oder die Membran wirkende Gegendruck beispielsweise durch ein in dem entsprechend angeordneten und druckbeaufschlagten zweiten Druckraum befindlichen Medium erfolgen.

Vorzugsweise ist die Kolbenpumpe als eine Kolbenmembranpumpe mit einer Pumpenarbeitskammer und einer von dieser fluidisch getrennten und mit dieser in Wirkverbindung stehenden Pumpenförderkammer ausgebildet. Die Pumpenarbeitskammer ist insbesondere in Bezug auf die Membran der Pumpe kolbenseitig, die Pumpenförderkammer auf der dem Kolben abgewandten Seite der Membran angeordnet. Durch diese fluidische Trennung des Förderfluids von einem Druckmedium ist insbesondere bei Förderfluiden mit Feststoffpartikeln eine besonders effiziente und sichere Reduzierung von Druckpulsationen ermöglicht. In einer alternativen Ausgestaltung, insbesondere bei einer herkömmlichen Kolbenpumpe, bilden die Pumpenarbeitskammer und die Pumpenförderkammer eine gemeinsame Pumpenkammer.

Nachfolgend werden Ausführungsbeispiele der Erfindung anhand der Figuren näher erläutert. Es zeigen schematisch:
- Figur 1 -: eine aus dem Stand der Technik bekannte Kolbenmembranpumpe;
- Figur 2a -: eine erste Ausgestaltung eines erfindungsgemäßen Pulsationsdämpfungssystems an einer Kolbenmembranpumpe;
- Figur 2b -: eine erweiterte Variante des Pulsationsdämpfungssystems aus Fig.2a;
- Figur 3 -: eine dritte Ausgestaltung eines erfindungsgemäßen Pulsationsdämpfungssystems an einer klassischen Kolbenpumpe;
- Figur 4a -: eine vierte Ausgestaltung eines erfindungsgemäßen Pulsationsdämpfungssystems an einer klassischen Kolbenpumpe;
- Figur 4b -: eine erweiterte Variante des Pulsationsdämpfungssystems aus Fig.4a;
- Figur 5 -: eine aus dem Stand der Technik bekannte Kolbenmembranpumpe;
- Figur 6 -: eine erste Ausgestaltung eines erfindungsgemäßen Pulsationsdämpfungssystems an einer Kolbenmembranpumpe; und
- Figur 7 -: eine zweite Ausgestaltung eines erfindungsgemäßen Pulsationsdämpfungssystems an einer Kolbenmembranpumpe;

In der Figur 1 ist der prinzipielle Aufbau einer aus dem Stand der Technik bekannten Kolbenmembranpumpe 101 mit denen sich daran anschließenden Rohrleitungen 6, 13 sowie den darin zur Förderung eines Förderbedarfs vorteilhaften Zwischenspeicherbehälter 8, 15, oder auch Vorratsbehälter genannt, gezeigt.

Die oszillierende Bewegung des Kolbens 1 wird dabei auf ein in einer als Pumpenarbeitskammer ausgebildeten ersten Druckkammer 2 befindlichen Druckmedium 2a übertragen. Dieses Druckmedium 2a ist über eine flexible Membran 3 mit der vorliegend als Pumpenförderkammer ausgebildeten zweiten Druckkammer 4 in Bezug auf eine Druckübertragung wirkverbunden. Beide Druckkammern 2, 4 sind von einem druckfesten Gehäuse 5 umgeben. In der Pumpenförderkammer 4 befindet sich insbesondere das zu fördernde Medium 9, welches über einen Fluideinlass 6a in die Pumpenförderkammer 4 eintreten und durch einen Fluidauslass 13a aus der Pumpenförderkammer 4 austreten kann. Insbesondere kann das zu fördernde Medium 9 durch den Fluideinlass 6a aus einer Ansaugleitung 6, in der sich ein als Rückschlagventil ausgebildetes Saugventil 7 befindet, in die Pumpenförderkammer 4 angesaugt werden. In der hier vorgestellten Anordnung aus dem Stand der Technik befindet sich zusätzlich in der Saugleitung 6 der Pumpe 101 ein Vorratsbehälter 8, oder auch Druckkessel genannt, der zum Teil mit dem zu fördernden Fluid 9 gefüllt ist, und in dessen oberen Teil sich ein unter Druck stehendes Gas 10, beispielsweise Druckluft, befindet. Der Vorratsbehälter 8 ist dabei mit einer Quelle 11 verbunden, die eine gegenüber der Pumpe 101 erhöhte geodätische Höhe besitzt, um somit den erforderlichen Saugdruck zur Verfügung stellen zu können. Alternativ kann der Vorratsbehälter auch über sogenannte und vorliegend nicht dargestellte Speisepumpen beaufschlagt werden, die dann den notwendigen Saugdruck in der Ansaugleitung 6 erzeugen. Der Füllstand im Vorratsbehälter 8 wird dabei über den Druck des Gases 10 geregelt. Durch Messung der Füllstandshöhe in dem Vorratsbehälter 8 kann insbesondere über eine Regelventil 12 der Gasdruck 10 so variiert werden, dass eine vorgegebene Füllstandshöhe im Vorratsbehälter 8 möglichst genau ausgeregelt ist. Zur Einstellung bzw. Regelung des in dem Vorratsbehälter 8 herrschenden Gasdrucks ist der Vorratsbehälter 8 über eine im Bereich des Gasvolumens 10 angeordnete Pneumatikleitung sowie über das Regelventil 12 mit einer Gasquelle verbunden.

Die Pumpenförderkammer 4 der Pumpe 101 ist über eine Auslassleitung 13, in der sich ein als Rückschlagventil ausgebildetes Druckventil 14 befindet, mit einem weiteren Vorratsbehälter 15 verbunden. Analog zur Saugseite der Pumpe 101, insbesondere zu dem daran angeordneten Vorratsbehälter 8, befindet sich im unteren Bereich des auslassseitigen Vorratsbehälters 15 ebenfalls das zu pumpend Medium 9, während sich darüber ein unter Druck befindliches Gas- bzw. Luftvolumen 17 befindet. Auch hier kann der Füllstand des Vorratsbehälters 15 über ein mit dem Luftvolumen 17 fluidisch verbindbares Regelventil 18 sowie einer sich daran anschließenden, nicht näher dargestellten Gasquelle geregelt werden. Über eine Austragsleitung 19 kann der von der Pumpe 101 erzeugte Volumenstrom dann der vorgesehenen Anwendung zugeführt werden.

Die Funktionsweise einer solchen Pumpe kann wie folgt beschrieben werden: Während der Saugphase der gezeigten Kolbenpumpe 101, bewegt sich der Kolben 1 von der in Figur 1 gezeigten äußerst rechten Position nach links, was zu einem Absinken des Druckes in der Pumpenarbeitskammer 2 führt. Dieser Druck wird durch die flexible Membran 3, die sich zu Beginn der Saugphase in der Position 3a befindet, auf die Pumpenförderkammer 4 und somit auf das zu fördernde Fluid 9 übertragen. Sinkt der Druck in den beiden Druckkammern 2 und 4 der Pumpe unterhalb des im Vorratsbehälter 8 herrschenden Drucks, so öffnet automatisch das Saugventil 7 und das zu fördernde Medium 9 strömt vom Vorratsbehälter 8 in die Pumpenförderkammer 4.

Sobald der Kolben 1 die in Figur 1 gezeigte äußerst linke Position erreicht hat, so bewegt dieser sich anschließend wieder nach rechts. Dabei kommt es zu einer Kompression der beiden Fluidkammern 2 und 4. Diese Druckerhöhung führt dazu, dass das Saugventil 7 schließt und kein weiteres Medium 9 mehr angesaugt wird. Bewegt sich nun der Kolben 1 immer weiter nach rechts, so steigt der Druck in den beiden Fluidkammern 2, 4 weiter an, bis der im Vorratsbehälter 15 herrschende Druck überschritten wird. Dadurch öffnet das Druckventil 14 und die Pumpe 101 fördert das Medium 9 von der Pumpenförderkammer 4 in den Vorratsbehälter 15 bis der Kolben 1 wieder die äußerst rechte Position erreicht hat, und sich der Vorgang wiederholt.

Durch die oszillierende Bewegung des Kolbens 1 werden Beschleunigungseffekt auf das zu fördernde Fluidmedium 9 ausgeübt, die in den Druckkammern 2 und 4, dem angrenzenden Saugrohr 6 und dem Austragsrohr 13 zu Pulsationen führen können. Zur Reduzierung dieser Pulsationen wird im Folgenden das erfindungsgemäße Pulsationsdämpfersystem 100 vorgestellt, durch das vor allem die Pulsationen, die sich beim an Saugen des Mediums 9 ausbreiten, reduziert werden können.

Es sollte deutlich sein, dass die hier beschriebenen Ausgestaltungen einer jeweiligen Pumpe mit nur einem Kolben in der Praxis nur relativ selten vorkommen und vorliegend lediglich das Wirkprinzip dieser Pumpen-Bauart aufzeigen sollen. Üblicherweise werden Pumpen mit mehreren Kolben eingesetzt, die aus einer gemeinsamen Saugleitung mit einem zentralen Vorratsbehälter ansaugen und wiederum in eine gemeinsame Förderleistung hinein fördern. Die hier vorgestellten Prinzipien zur Positionsdämpfung können daher auf Pumpen mit beliebiger Kolbenanzahl angewendet werden.

In der Figur 2a ist eine erste Ausgestaltung des erfindungsgemäßen Pulsationsdämpfungssystems 100 gezeigt. Diese Ausgestaltung sieht beispielsweise an dem in Figur 1 gezeigten typischen Aufbau eines Kolbenmembranpumpensystems zusätzlich eine Dämpfungseinrichtung 103 vor. Die Dämpfungseinrichtung 103 umfasst vorliegend insbesondere eine als Kolbenzylindereinheit ausgebildete Volumenänderungseinrichtung 105, oder auch Volumenverlagerungseinheit genannt. Die Volumenänderungseinrichtung 105 weist einen Zylinder 21 mit einem darin angeordneten, über einen Dämpfungsfluidanschluss 20a und eine hydraulische Verbindungsleitung 20 mit der Pumpenarbeitskammer 2 verbundenen ersten Druckraum 22 sowie einen von dem ersten Druckraum 22 mittels eines Trennkolbens 23 fluidisch getrennten zweiten Druckraum 24 auf.

Durch diese Anordnung kann insbesondere ein Teil des in der Pumpenarbeitskammer 2 enthaltenen Druckmediums, insbesondere ein Hydrauliköl, in den ersten Druckraum 22 des Zylinders 21 ein- bzw. ausströmen. Der zweite Druckraum 24 ist über eine Druckleitung 25 mit dem Gasvolumen 10 des einlassseitig angeordneten Druckkessels 8 verbunden, sodass sich in dem zweiten Druckraum 24 ein mittlerer Druck einstellt, der den mittleren Druck im Vorratsbehälter 8 entspricht.

Um die Pulsationen in den Pumpenkammern 2 und 4 und den angrenzenden Rohrleitungen 6 und 13 zu dämpfen, ist eine Drosselstelle 26 in die hydraulische Verbindungsleitung 20 eingebracht. Kommt es zu einer Druckerhöhung aufgrund einer Pulsationen in der Pumpenkammer 2, so führt dies zu einem Volumenstrom von der Pumpenarbeitskammer 2 in den ersten Druckraum 22, falls der Trennkolben 23 sich nicht in seiner, in Figur 2a, rechten Endlage 28 befindet. Beim Durchströmen der Drosselstelle 26 wird ein Teil der Pulsationsenergie in Wärme umgewandelt und reduziert somit die Höhe der Druckpulsationen. Kommt es anschließend zu einer Verringerung des Druckes in der der Pumpenarbeitskammer 2, so führt der Druck in dem gasgefüllten Druckraum 24 zu einer Verschiebung des Kolben 23 und folglich zu einem Volumenstrom des Druckmediums 2a von dem ersten Druckraum 22 in die Pumpenarbeitskammer 2, wobei an der Drosselstelle 26 wiederum hydraulische Energie in Wärme umgewandelt wird, und somit die Pulsationen weiter verringert wird.

Somit kann das System während der Saugphase permanent Pulsationsenergie in Wärme umwandeln, solange die Bewegung des Trennkolbens 23 nicht durch das Erreichen einer bzw. eines der Endanschläge bzw. Zylinderanschläge 27 oder 28 verhindert wird.

Kommt es nach Beendigung der Saugphase zu der oben beschriebenen Kompression in der Pumpenarbeitskammer 2, so wird hierdurch der Trennkolben 23 wieder solange nach, in Figur 2a, rechts bewegt, bis der Kolben 23 durch den Anschlag 28 gestoppt wird. Erst jetzt kann die weitere Druckerhöhung erfolgen und das zu pumpende Medium 9 über die Leitung 13 in den Vorratsbehälter gefördert werden. Während dieser Austragsphase ist der Druck in den Pumpenkammern 2 und 4 üblicherweise so groß, dass der Trennkolben 23 permanent am, in Figur 2a, rechten Anschlag 28 verharrt.

Bewegt sich nun der Pumpenkolben 1 wieder nach, in Figur 2a, links, so kommt es zu einer Dekompression in den Kammern 2 und 4, das Druckventil 14 schließt wieder und beim Unterschreiten des Drucks von Medium 9 im Vorratsbehälter 8 öffnet das Saugventil 7 und das Medium 9 strömt in die Pumpenförderkammer 4. Da der Gasdruck im Druckraum 10 annähernd gleich dem Druck des im Vorratsbehälter 8 befindlichen Mediums 9 ist, kommt es auch zu einem Druckunterschied zwischen dem zweiten Druckraum 24 und dem ersten Druckraum 22 der Kolbenzylindereinheit 105. Dieser Druckunterschied beschleunigt nun den Trennkolben 23 wieder in Richtung des Anschlags 27, sodass nun der Trennkolben 23 aufgrund der Pulsationen in der Pumpenarbeitskammer 2 wieder frei oszilliert und die Drossel 26 die Pulsationen verringern kann.

Bei der in der Figur 2b gezeigten Anordnung ist das Pulsationsdämpfungssystem 100 gemäß Figur 2a zusätzlich um eine Dämpfungseinrichtung 104 auf der Austragsseite der Pumpe 101 erweitert. Analog zur Dämpfung der Pulsationen während der Saugphase kann ein derartiger Dämpfer 103 auch für die Austragseite der Pumpe 101 genutzt werden. Hierbei ist die Pumpenarbeitskammer 2 über eine Druckleitung 29 mit einer zusätzlichen Volumenänderungseinrichtung 106 fluidisch verbunden. Die Volumenänderungseinrichtung 106 ist im Prinzip gleich aufgebaut wie die Volumenänderungseinrichtung 105.

Die Volumenänderungseinrichtung 106 weist wiederum einen Zylinder 30 mit einem darin angeordneten, über einen Dämpfungsfluidanschluss 29a und eine hydraulische Verbindungsleitung 29 mit der Pumpenarbeitskammer 2 verbundenen ersten Druckraum 32 sowie einen von dem ersten Druckraum 32 mittels eines Trennkolbens 31 fluidisch getrennten zweiten Druckraum 33 auf.

Der erste Druckraum 32 ist mit dem Druckmedium 2a gefüllt, der zweite Druckraum mit Gas bzw. Luft. Dabei ist dieses Gas bzw. der zweite Druckraum 33 über eine Druckleitung 34 mit dem Gasvolumen 17 des Vorratsbehälters 15 auf der Austragseite der Pumpe 101 verbunden. Während der Saugphase der Pumpe 101 herrschen in der Pumpenkammer 2, 4 so geringe Drücke, dass der Überdruck im Gasvolumen 17 den Trennkolben 31 bis zum einem ersten Anschlag 35 bewegt und dieser dort bis zum Einsetzen der Kompressionsphase verharrt. Beim Überschreiten des Öffnungsdrucks von Druckventil 14 wird dieses geöffnet und gleichzeitig im ersten Druckraum 32 eine Druckerhöhung generiert, wodurch eine Bewegung des Kolbens 31 nach, in Figur 2b, rechts in Richtung des zweiten Anschlags 37 bewirkt wird. Die nun einsetzende Pulsationen im Fluid 2a bzw. insbesondere den Pumpenkammern 2 und 4 sowie Rohrleitungen 6 und 13 führt zu einer oszillierenden Bewegung des Trennkolbens 31, wobei durch die damit einhergehende Durchströmung der Drossel 36 der Druckpulsationen Energie entzogen wird und diese in Wärme umgewandelt wird.

In der Figur 3 ist eine weitere Anwendung des Pulsationsdämpfungssystems 100 an einer herkömmlichen bzw. klassischen Kolbenpumpe 102 gezeigt, wobei auch hierbei die in den vorangegangenen Figuren gezeigte Anordnung mit den sich an die Pumpe 102 anschließenden Rohrleitungen 6, 13, insbesondere Zuleitung 6 und Ableitung 13 für das zu fördernde Fluidmedium 2a, sowie den darin zur Förderung eines Förderbedarfs jeweils vorteilhafterweis angeordneten Zwischenspeicherbehältern 8 und 15. In Bezug auf Figur 2b ist somit in Figur 3 lediglich die Pumpe 102 andersartig ausgestaltet. In diesem Zusammenhang sei nochmals darauf hingewiesen, dass die Art der Kolbenpumpe für die vorliegende Erfindung von untergeordneter Bedeutung ist.

Bei der vorliegenden Kolbenpumpe wird als Medium zur Dämpfung der in der Pumpenkammer 4 und den Rohrleitungen 6 und 13 auftretenden Druck Pulsationen unmittelbar das zu fördernde Fluidmedium 2a genutzt. Hierzu kann das Fluidmedium 2a nicht nur durch die Rohrleitungen 6, 13 in bzw. aus der Pumpenkammer 4 gefördert werden, sondern auch über die an der Pumpenkammer 4 über jeweils einen Dämpfungsfluidanschluss 20a, 29a zusätzlich angeschlossenen Druckleitungen 20 und 29. Hierbei wird - im übrigen funktionsgleich wie bei der Anordnung gemäß Figur 2b - nunmehr das in der Pumpenkammer 4 befindliche Fluidmedium 2a zur Dämpfung zusätzlich - je nach Arbeitsweise des Kolben 1, insbesondere Saugvorgang oder Druckvorgang - in Richtung hin zu oder weg von der jeweiligen einlassseitigen und auslassseitigen Dämpfungseinrichtung 103, 104 geleitet, insbesondere durch die in der jeweiligen Rohrleitung 6, 13 angeordnete Drosselstelle 26, 36 zur Dämpfung der Druckpulsationen, insbesondere durch Umwandlung der Druckenergie in Wärme.

In den Figuren 4a und 4b ist jeweils eine weitere Anwendungsmöglichkeit des Pulsationsdämpfungssystems 100 gezeigt. Bei einigen Pumpenanwendungen entfällt der bisher gezeigte Vorratsbehälter in der Saugleitung 6 und/oder in der Druckleitung 13 oder in beiden Leitungen 6, 13, wie in diesem Beispiel aufgezeigt werden soll. Dennoch kann auch bei einer solchen Pumpenanordnung das Wirkprinzip des erfindungsgemäßen Pulsationsdämpfungssystems 100 angewendet werden. Hierzu ist - wie in Figur 4a gezeigt - der an der einlassseitigen Volumenänderungseinrichtung 105 vorgesehene zweite Druckraum 24 und - wie in Figur 4b gezeigt - zusätzlich auch der an der auslassseitigen Volumenänderungseinrichtung 106 vorgesehene zweite Druckraum 33 jeweils über eine Druckleitung - in Figur 4b Druckleitung 34 - über eine Regelventil 37, 38 mit einer nicht dargestellten externen Druckluftversorgung verbunden. Der in dem jeweiligen zweiten Druckraum 24, 33 anliegende Gasdruck kann folglich über das jeweilige Regelventil 37, 38 eingestellt und geregelt werden, insbesondere um den jeweiligen pneumatischen Druck im zweiten Druckraum 24, 33 an die mittleren Drücke der Saugleitung 6 bzw. Druckleitung 13 anzupassen. Hierzu kann zum Beispiel - wie in Figur 4b gezeigt - über entsprechende Drucksensoren 39 und 40 der Druck in der jeweiligen Leitung 6, 13 oder - wie in Figur 4a gezeigt - über zumindest einen Drucksensor 43 unmittelbar an der Pumpenkammer 4 ermittelt und über Regeleinrichtungen 41 bzw. 42 in den zweiten Druckräumen 24 und 33 automatisch angepasst werden. Neben der hier gezeigten Druckregelung mittels Drucksensoren /-aufnehmer und elektronischem Regler sind aber auch mechanische Regelventile vorstellbar, die den Hydraulikdruck in einen entsprechenden pneumatischen Druck umwandeln.

Es sollte deutlich sein, dass der Schutzbereich der vorliegenden Erfindung nicht auf die beschriebenen Ausführungsbeispiele begrenzt ist. Insbesondere der Aufbau der Kolbenpumpe sowie der sich daran anschließenden Hauptrohrleitungen zum Fördern eines Fluidmediums können - ohne den Kern der Erfindung zu verändern - durchaus modifiziert sein. So ist es beispielsweise nicht zwingend erforderlich, dass in der Zuleitung ein Zwischenspeicherbehälter 8 und/oder in der Auslassleitung ein Zwischenbehälter 15 vorgesehen ist. Ferner kann die Ausgestaltung der Volumenänderungseinrichtungen 105, 106 andersartig ausgebildet sein, beispielsweise kann anstatt des Trennkolben 23, 31 eine Membran vorgesehen sein.

In der Figur 5 ist der prinzipielle Aufbau einer aus dem Stand der Technik bekannten Kolbenmembranpumpe 2101 mit sich daran anschließenden Rohrleitungen 206, 213 sowie darin zur Förderung eines Fördermediums vorteilhafter Weise jeweils angeordneten ersten Speicherbehältern 208, 215, oder auch Zwischen- oder Vorratsbehälter genannt, gezeigt.

Die oszillierende Bewegung des Kolbens 201 wird dabei auf ein in einer als Pumpenarbeitskammer ausgebildeten ersten Druckkammer 202 befindlichen Druckmedium übertragen. Dieses Druckmedium ist über eine flexible Membran 203 mit der vorliegend als Pumpenförderkammer ausgebildeten zweiten Druckkammer 204 in Bezug auf eine Druckübertragung wirkverbunden. Beide Druckkammern 202, 204 sind von einem druckfesten Gehäuse 205 umgeben. In der Pumpenförderkammer 204 befindet sich insbesondere das zu fördernde Fluidmedium 209, welches über einen Fluideinlass aus einem Pumpeneinlasskanal 206 in die Pumpenförderkammer 204 eintreten und durch einen Fluidauslass aus der Pumpenförderkammer 204 in einen Pumpenauslasskanal 213 austreten kann. Insbesondere kann das zu fördernde Fluid 209 aus dem auch als Ansaugleitung bezeichneten Pumpeneinlasskanal 206, in dem sich ein als Rückschlagventil ausgebildetes Saugventil 207 befindet, in die Pumpenförderkammer 4 angesaugt werden.

Der in der hier vorgestellten Anordnung aus dem Stand der Technik zusätzlich in der Saugleitung 206 der Pumpe 2101 angeordnete auch als Vorratsbehälter bezeichnete einlassseitige erste Speicherbehälter 208 ist in einem unteren Teilbereich 208a mit dem zu fördernden Fluid 209 und in einem oberen Teilbereich 208b mit einem unter Druck stehenden Gas 210, beispielsweise Druckluft, gefüllt. Der untere Bereich 208a des ersten Speicherbehälters 208 ist mit dem Pumpeneinlasskanal 206 fluidisch verbunden, insbesondere über einen einer nicht näher dargestellten Förderfluidquelle 211 zugewandten Förderfluideinlass 206a und über einen an einen den ersten Speicherbehälter 208 mit der Pumpenkammer 204 verbindenden Rohrleitungsabschnitt 206c des Pumpeneinlasskanals 206 angeschlossenen Förderfluidauslass 206b. Bei der Quelle 211 handelt es sich üblicherweise um einen Tank, der eine erhöhte geodätische Höhe gegenüber der Pumpe 2101 besitzt, um somit den erforderlichen Saugdruck zur Verfügung stellen zu können. Der untere Teilbereich 208a und der obere Teilbereich 208b des ersten Speicherbehälters 208 können grundsätzlich durch einen beispielsweise als Membran ausgebildeten Verlagerungskörper fluidisch voneinander getrennt sein. Vorliegend sind der untere Teilbereich 208a und der obere Teilbereich 208b aufgrund der unterschiedlichen Anordnung und Dichten des Fluids 209 und des Gases 210 separiert, welche an der Trennfläche eine Füllstandshöhe 232 bilden, wobei der jeweilige Füllstand 232 in dem ersten Speicherbehälter 208 über den Druck des Gases 210 geregelt wird. Durch Messung der Füllstandshöhe 232 in dem ersten Speicherbehälter 208 kann insbesondere über eine Regelventil 212 der Gasdruck 210 so variiert werden, dass eine vorgegebene Füllstandshöhe 232 im ersten Speicherbehälter 208 möglichst genau ausgeregelt ist. Zur Einstellung bzw. Regelung des in dem ersten Speicherbehälter 208 herrschenden Gasdrucks ist der einlassseitige erste Speicherbehälter 208 über eine im Bereich des Gasvolumens 210 angeordnete Pneumatik- oder Druckleitung sowie über das Regelventil 212 mit einer nicht dargestellten Gasquelle verbunden. Alternativ kann dieser einlassseitige erste Speicherbehälter 208 auch über sogenannte und vorliegend nicht dargestellte Speisepumpen beaufschlagt werden, die dann den notwendigen Saugdruck in der Ansaugleitung 6 erzeugen.

In der Auslassleitung 213, in der sich ein als Rückschlagventil ausgebildetes Druckventil 214 befindet, ist ein weiterer, ebenfalls als Vorratsbehälter aufgebauter auslassseitiger erster Speicherbehälter 215 angeordnet. Der auslassseitige erste Speicherbehälter 215, insbesondere ein unterer Bereich 215a des ersten Speicherbehälters 215, ist mit dem Pumpenauslasskanal 213 fluidisch verbunden, insbesondere über einen an einen die Pumpenkammer 204 mit dem auslassseitigen ersten Speicherbehälter 215 verbindenden Rohrleitungsabschnitt 213c des Pumpenauslasskanals 213 angeschlossenen Förderfluideinlass 213a, und über einen an eine nicht näher dargestellte Förderfluidableitung 219 angeschlossenen Förderfluidauslass 213b.

Analog zur Saugseite der Pumpe 2101, insbesondere zu dem daran angeordneten ersten Speicherbehälter 208, befindet sich im unteren Bereich 215a des auslassseitigen ersten Speicherbehälters 215 ebenfalls das zu pumpende Fluid 209, während sich darüber im oberen Bereich 215b ein unter Druck befindliches Gas- bzw. Luftvolumen 217 befindet. Der untere Teilbereich 215a und der obere Teilbereich 215b sind vorliegend ebenfalls nicht durch ein separates Trennmittel, wie einen Verlagerungskörper, fluidisch voneinander getrennt, sondern aufgrund der unterschiedlichen Anordnung und Dichten des Fluids 209 und des Gases 217 separiert, welche an der Trennfläche eine Füllstandshöhe 216 bilden. Auch hier kann der Füllstand 216 des auslassseitigen ersten Speicherbehälters 215 über ein mit dem Gasvolumen 217 fluidisch verbindbares Regelventil 218 sowie einer sich daran anschließenden, nicht näher dargestellten Gasquelle geregelt werden. Über eine Austragsleitung 219 kann der von der Pumpe 2101 erzeugte Volumenstrom des Förderfluids 209 einer nicht dargestellten vorgesehenen Anwendung zugeführt sein.

Die Funktionsweise einer solchen Pumpe 2101 kann wie folgt beschrieben werden: Während der Saugphase der gezeigten Kolbenpumpe 2101, bewegt sich der Kolben 201 von der in Figur 5 gezeigten äußerst rechten Position nach links, was zu einem Absinken des Druckes in der Pumpenarbeitskammer 202 führt. Dieser Druck wird durch die flexible Membran 203, die sich zu Beginn der Saugphase in der Position 203a befindet, auf die Pumpenförderkammer 204 und somit auf das zu fördernde Fluid 209 übertragen. Sinkt der Druck in den beiden Druckkammern 202 und 204 der Pumpe 2101 unterhalb eines in der Einlassleitung 206 und in dem einlassseitigen ersten Speicherbehälters 208 herrschenden Drucks, so öffnet automatisch das Saugventil 207 und das zu fördernde Fluid 209 strömt von dem einlassseitigen ersten Speicherbehälter 208 in die Pumpenförderkammer 204.

Sobald der Kolben 201 die in Figur 5 gezeigte äußerst linke Position erreicht hat, so bewegt dieser sich anschließend wieder nach rechts. Dabei kommt es zu einer Kompression der beiden Druckkammern 202 und 204. Diese Druckerhöhung führt dazu, dass das Saugventil 207 schließt und kein weiteres Fluid 209 mehr angesaugt wird. Bewegt sich nun der Kolben 201 immer weiter nach rechts, so steigt der Druck in den beiden Druckkammern 202, 204 weiter an, bis der in der Auslassleitung 213 und in dem ersten Speicherbehälter 215 herrschende Druck überschritten wird. Dadurch öffnet das Druckventil 214 und die Pumpe 2101 fördert das Fluid 209 von der Pumpenförderkammer 204 in den Vorratsbehälter 215 bis der Kolben 201 wieder die äußerst rechte Position erreicht hat, und sich der Vorgang wiederholt.

Durch die oszillierende Bewegung des Kolbens 201 werden Beschleunigungseffekt auf das zu fördernde Fluidmedium 209 ausgeübt, die in den Druckkammern 202 und 204, dem angrenzenden Saugrohr 206 und dem Austragsrohr 213 zu Pulsationen führen können. Zur Reduzierung dieser Pulsationen wird im Folgenden das erfindungsgemäße Pulsationsdämpfersystem 2100 vorgestellt, durch das vor allem die Pulsationen, die sich beim Ansaugen des Fluids 209 ausbreiten, reduziert werden können.

In der Figur 6 ist eine erste Ausgestaltung des erfindungsgemäßen Pulsationsdämpfungssystems 2100 gezeigt. Diese Ausgestaltung sieht beispielsweise an dem in Figur 5 gezeigten typischen Aufbau eines Kolbenmembranpumpensystems zusätzlich einen pumpeneinlassseitig angeordneten zweiten Speicherbehälter 220 vor. Der zweite Speicherbehälter 220 ist ebenfalls in Art eines Vorratsbehälters oder Druckkessel aufgebaut und weist einen ersten Bereich oder Druckraum 220a sowie einen zweiten Druckraum 220b auf. Der vorliegend untere Bereich 220a des einlassseitigen zweiten Speicherbehälters 220 ist über eine Abzweigrohrleitung 221 mit dem Pumpeneinlasskanal 206 fluidisch verbunden und mit dem Förderfluid 209 gefüllt. Der Anschluss der Abzweigrohrleitung 221 an dem Pumpeneinlasskanal 206 ist dabei insbesondere möglichst nahe an der Pumpenkammer 204, jedoch stets in Strömungsrichtung vor dem, also stromaufwärts des Rückschlag- oder Einlassventils 207, insbesondere in dem Rohrleitungsabschnitt 206c. Durch diese Anordnung kann insbesondere ein Teil des in dem Pumpeneinlasskanals 206 enthaltenen Förderfluids 209 in den ersten Druckraum 220a ein- bzw. ausströmen.

In dem oberen Bereich oder Druckraum 220b ist - wie bei dem ersten Speicherbehälter 208 ebenfalls - ein Gasvolumen 225 ausgebildet. Der zweite Druckraum 220b ist über eine Druckleitung 223 mit dem Gasvolumen 210 des einlassseitig angeordneten ersten Speicherbehälters 208 verbunden, sodass sich in dem zweiten Druckraum 220b ein mittlerer Druck einstellt, der dem mittleren Druck im ersten Speicherbehälter 208 entspricht. Dies führt insbesondere dazu, dass sich bei Stillstand der Pumpe 2101 im einlassseitigen zweiten Speicherbehälter 220 eine gleiche geodätische Füllstandshöhe2 22 einstellt, welche auch im einlassseitigen ersten Speicherbehälter 208 vorherrscht.

Kommt es nun beim Betrieb der Pumpe 2101 zu Druckpulsationen in der Saugleitung 6 der Pumpe 2101, so führen diese bei einer Druckerhöhung zu einem Volumenstrom des zu pumpenden Fluids 209 aus dem Pumpeneinlasskanal 206 durch die Abzweigrohrleitung 221 in den ersten Druckraum 220a des zweiten Speicherbehälters 220. Um die Pulsationen in den Pumpenkammern 202 und 204 und den angrenzenden Rohrleitungen 206 und 213 effektiv zu dämpfen, ist eine Drosselstelle 224 in die Abzweigrohrleitung 221 eingebracht. So wird beim Durchströmen der Drosselstelle 224 ein Teil der Pulsationsenergie in Wärme umgewandelt und reduziert somit die Höhe der Druckpulsationen. Kommt es anschließend zu einer Verringerung des Druckes in dem Pumpeneinlasskanal 206, so führt der Druck in dem gasgefüllten Druckraum 220b zu einem erhöhten Gegendruck und folglich zu einer Verlagerung, insbesondere Absenkung der Füllstandshöhe 222 und einem Volumenstrom des Fluid 209 von dem ersten Druckraum 220a in den Pumpeneinlasskanal 206, wobei an der Drosselstelle 224 erneut Druckenergie in Wärme umgewandelt wird, und somit die Pulsation weiter verringert wird.

Kommt es nach Beendigung der Saugphase zu einer Kompression in der Pumpenkammer 204, so schließt das Saugventil 207 wiederum und das zu pumpende Fluid 209 wird über die Leitung 213 in den auslassseitigen ersten Speicherbehälter 215 gefördert werden. Hierbei kann es im Saugrohr 206 zu einer kurzzeitigen Druckabsenkung kommen, wodurch ein Teil des Fluides 209 wieder aus dem zweiten Speicherbehälter 220 zurück in die Saugleitung 206 strömen kann, wobei wiederum beim Durchströmen der Drossel 224 hydraulische Energie in Wärme umgewandelt und die Pulsationen weiter verringert wird. Somit kann das System insbesondere während der Saugphase permanent Pulsationsenergie in Wärme umwandeln.

Da es aufgrund von Reibungsverlusten und Strömungseffekten im Saugrohr 206 zu leicht unterschiedlichen mittleren Drücken in den Behältern 208 und 220 kommen kann, bilden sich in den Behältern 208, 220 zumeist unterschiedliche mittlere geodätische Füllstandshöhen 222, 232 aus. Um zu verhindern, dass der Behälter 220 leer läuft oder überfüllt wird, was die Funktion des Dämpfer erheblich beeinträchtigen würde, ist die Regelung der Füllstandshöhe 232 im Behälter 208 und die Aufstellhöhe sowie die Größe des Behälters 220 aufeinander abgestimmt.

Der in Figur 6 gezeigte Dämpfer reduziert somit die Pulsationen, die im Saugbereich der Pumpe 2101 vorherrschen. Da es jedoch auch auf der Austragsseite der Pumpe 2101 zu vergleichbaren Pulsationen kommen kann, ist in Figur 7 eine zweite Ausgestaltung des Pulsationsdämpfungssystems 2100 gezeigt, bei dem zusätzlich zum Saugdämpfer ein Pulsationsdämpfer für die Druckleitung vorgesehen ist.

Bei der in der Figur 7 gezeigten Anordnung ist das Pulsationsdämpfungssystem 2100 gemäß Figur 6 zusätzlich um einen auf der Austragsseite der Pumpe 2101 angeordneten zweiten Speicherbehälter 226 sowie eine Drosselstelle 230 in der Zuleitung zu diesem zweiten Speicherbehälter 226 erweitert. Analog zu der Anordnung des zweiten Speicherbehälters 220 auf der Saugseite wird auch bei der Anordnung auf der Austragseite die Druckpulsationsenergie beim Durchströmen des Fluid 209 durch die Drossel 230 in Wärme umgewandelt. Auch hier gelten mit dem saugseitigen Dämpfer vergleichbare Annahmen und Voraussetzungen. Der Aufbau und die Funktionsweise des auslassseitigen zweiten Speicherbehälters 226 sowie dessen Integration in das auslassseitige Rohrleitungssystem entspricht daher im Wesentlichen der Anordnung des zweiten Speicherbehälters 220 auf der Pumpeneinlassseite.

In dem auslassseitigen zweiten Speicherbehälter 226 ist wiederum in einem unteren Teil ein mit dem Fluid 209 gefüllter Bereich oder Druckraum 226a und in einem oberen Teil ein mit einem Gasvolumen 231 gefüllter Bereich oder Druckraum 226b ausgebildet. Der untere Bereich 226a ist über eine Abzweigrohrleitung 227 mit dem Pumpenauslasskanal 213 fluidisch verbunden. Der Anschluss der Abzweigrohrleitung 227 an dem Pumpenauslasskanal 213 ist dabei möglichst nahe an der Pumpenkammer 204, jedoch stets in Strömungsrichtung nach dem, also stromabwärts des Rückschlag- oder Auslassventils 214 angeordnet, insbesondere im Bereich des Rohrleitungsabschnittes 213c. Durch diese Anordnung kann insbesondere ein Teil des in dem Pumpenauslasskanal 213 enthaltenen Förderfluids 209 in den ersten Druckraum 26a ein-bzw. ausströmen.

In dem oberen Druckraum 226b ist - wie bei dem einlassseitigen ersten Speicherbehälter 208 ebenfalls - ein Gasvolumen 231 ausgebildet. Der zweite Druckraum 220b ist über eine Druckleitung 229 mit dem Gasvolumen 217 des auslassseitig angeordneten ersten Speicherbehälters 215 verbunden, sodass sich in dem zweiten Druckraum 226b ein mittlerer Druck einstellt, der dem mittleren Druck im ersten Speicherbehälter 215 entspricht. Dies führt insbesondere dazu, dass sich bei Stillstand der Pumpe im auslassseitigen zweiten Speicherbehälter 226 die gleiche geodätische Füllstandshöhe 228 einstellt, welche auch im auslassseitigen ersten Speicherbehälter 215 vorherrscht. Kommt es nun beim Betrieb der Pumpe zu Druckpulsationen in der Hochdruckleitung 213 der Pumpe 2101, so führt diese Druckerhöhung zum Einströmen des zu pumpenden Fluids 209 aus der Druckleitung 213 in den zweiten Speicherbehälter 226. Hierbei kann wiederum beim Durchströmen der Drosselstelle 230 ein Teil der Pulsationsenergie in Wärme umgewandelt und dadurch Druckpulsationen reduziert werden. Kommt es anschließend zu einer Verringerung des Druckes in dem Pumpenauslasskanal 213, so führt der Druck in dem gasgefüllten Druckraum 226b zu einem erhöhten Gegendruck und folglich zu einer Verlagerung, insbesondere Absenkung der Füllstandshöhe 228 und einem Volumenstrom des Fluid 209 von dem ersten Druckraum 226a in den Pumpenauslasskanal 213, wobei an der Drosselstelle 230 erneut Druckenergie in Wärme umgewandelt wird, und somit die Pulsationen weiter verringert werden. Somit kann dieses System nicht nur während der Saugphase sondern auch während der Druckphase permanent Pulsationsenergie in Wärme umwandeln.

Es sollte deutlich sein, dass die hier beschriebenen Ausgestaltungen einer jeweiligen Pumpe mit nur einem Kolben in der Praxis nur relativ selten vorkommen und vorliegend lediglich das Wirkprinzip dieser Pumpen-Bauart aufzeigen sollen. Üblicherweise werden Pumpen mit mehreren Kolben eingesetzt, die aus einer gemeinsamen Saugleitung mit einem zentralen Vorratsbehälter ansaugen und wiederum in eine gemeinsame Förderleitung hinein fördern. Die hier vorgestellten Prinzipien zur Positionsdämpfung können daher auf Pumpen mit beliebiger Kolbenanzahl angewendet werden. Ferner muss es sich auch nicht zwingend um eine Membranpumpe handeln; das Pulsationsdämpfungssystem ist auch bei anderen, beispielsweise klassischen Kolbenpumpe anwendbar.

Ferner sollte deutlich sein, dass der Schutzbereich der vorliegenden Erfindung nicht auf die beschriebenen Ausführungsbeispiele begrenzt ist. Insbesondere der Aufbau der Kolbenpumpe sowie der sich daran anschließenden Hauptrohrleitungen zum Fördern eines Fluidmediums können - ohne den Kern der Erfindung zu verändern - durchaus modifiziert sein. So ist es beispielsweise nicht zwingend erforderlich, dass der erste Speicherbehälter mit dem zweiten Speicherbehälter fluidisch verbunden ist. Ferner kann die Ausgestaltung des ersten und zweiten Speicherbehälters andersartig ausgebildet sein, beispielsweise kann anstatt der darin angeordneten Membran eine Trennwand oder ein Trennkolben ausgebildet sein.

### Bezugszeichenliste:

- 1: Kolben
- 2: Pumpenarbeitskammer, Pumpenkammer, Druckkammer
- 2a: Druckmedium, Fluid, Hydrauliköl
- 3, 3a: Membran
- 4: Pumpenförderkammer, Pumpenkammer, Druckkammer
- 5: Gehäuse
- 6: Pumpeneinlasskanal, Ansaugleitung
- 6a: Förderfluidanschluss
- 7: Rückschlagventil, Saugventil
- 8: Vorratsbehälter, Druckkessel
- 9: Fördermedium, Fluid
- 10: Gas, Druckluft, Gasvolumen
- 11: Quelle
- 12: Regelventil
- 13: Pumpenauslasskanal, Auslassleitung
- 13a: Förderfluidanschluss
- 14: Rückschlagventil, Druckventil
- 15: Vorratsbehälter, Speicherbehälter
- 17: Gas, Druckluft, Gasvolumen
- 18: Regelventil
- 19: Austragsleitung
- 20: Rohrleitung, einlassseitige Dämpfungsdruckleitung
- 20a: Dämpfungsfluidanschluss
- 21: Zylinder
- 22: erster Druckraum
- 23: Verlagerungskörper, Trennkolben
- 24: zweiter Druckraum
- 25: Rohrleitung, Gasdruckleitung
- 26: Drosselventil, Drossel
- 27: erster Anschlag
- 28: zweiter Anschlag
- 29: Rohrleitung, auslassseitige Dämpfungsdruckleitung
- 29a: Dämpfungsfluidanschluss
- 30: Zylinder
- 31: Verlagerungskörper, Trennkolben
- 32: erster Druckraum
- 33: zweiter Druckraum
- 34: Rohrleitung, Gasdruckleitung
- 35: erster Anschlag
- 36: Drosselventil, Drossel
- 37: zweiter Anschlag
- 100: Druckpulsationsdämpfungssystem
- 101: Kolbenmembranpumpe
- 102: Kolbenpumpe
- 103: Dämpfungseinrichtung
- 104: Dämpfungseinrichtung
- 105: Volumenänderungseinrichtung
- 106: Volumenänderungseinrichtung
- 201: Kolben
- 202: Pumpenarbeitskammer, Pumpenkammer, Druckkammer
- 203, 203a: Membran
- 204: Pumpenförderkammer, Pumpenkammer, Druckkammer
- 205: Gehäuse
- 206: Pumpeneinlasskanal, Ansaugleitung
- 206a: Fluideinlass
- 206b: Fluidauslass
- 206c: Rohrleitungsabschnitt
- 207: Rückschlagventil, Saugventil
- 208: erster Speicherbehälter, Druckkessel
- 208a: erster Bereich
- 208b: zweiter Bereich
- 209: Fördermedium, Fluid
- 210: Gas, Druckluft, Gasvolumen
- 211: Quelle
- 212: Regelventil
- 213: Pumpenauslasskanal, Auslassleitung
- 213a: Fluideinlass
- 213b: Fluidauslass
- 213c: Rohrleitungsabschnitt
- 214: Rückschlagventil, Druckventil
- 215: erster Speicherbehälter, Druckkessel
- 215a: erster Bereich
- 215b: zweiter Bereich
- 216: Füllstandshöhe
- 217: Gas, Druckluft, Gasvolumen
- 218: Regelventil
- 219: Austragsleitung, Ableitung
- 220: zweiter Speicherbehälter, Druckkessel
- 220a: erster Bereich
- 220b: zweiter Bereich
- 221: Abzweigrohrleitung
- 222: Füllstandshöhe
- 223: Nebenrohrleitung, Druckluftleitung
- 224: Drosselventil, Drossel
- 225: Gas, Druckluft, Gasvolumen
- 226: zweiter Speicherbehälter, Druckkessel
- 226a: erster Bereich
- 226b: zweiter Bereich
- 227: Abzweigrohrleitung
- 228: Füllstandshöhe
- 229: Nebenrohrleitung, Druckluftleitung
- 230: Drosselventil, Drossel
- 231: Gas, Druckluft, Gasvolumen
- 232: Füllstandshöhe
- 2100: Druckpulsationsdämpfungssystem
- 2101: Kolbenpumpe

## Patentansprüche

1. Pulsationsdämpfungssystem (100) zum Reduzieren von Druckschwingungen in einlass- und/oder auslassseitigen Rohrleitungen (6, 13) von Kolbenpumpen (101, 102), mit mindestens einer eine Pumpenkammer (2, 4) aufweisenden Kolbenpumpe (101, 102), wobei die Pumpenkammer (2, 4) zur Förderung eines Fördermediums (9) über einen ersten Fluidanschluss (6a) mit einem Pumpeneinlasskanal (6) und über einen zweiten Fluidanschluss (13a) mit einem Pumpenauslasskanal (13) verbunden ist,
und wobei die Pumpenkammer (2, 4) zusätzlich mindestens einen Dämpfungsfluidanschluss (20a, 29a) aufweist, mit dem die Pumpenkammer (2, 4) jeweils mit einer Dämpfungseinrichtung (103, 104) zur Dämpfung von Druckschwingungen fluidisch verbunden ist, **dadurch gekennzeichnet, dass** in einer zwischen der Pumpenkammer (2, 4) und der Dämpfungseinrichtung (103, 104) angeordneten Rohrleitung (20, 29) ein Drosselventil (26, 36) angeordnet ist.

2. System nach Anspruch 1, **dadurch gekennzeichnet, dass** die Dämpfungseinrichtung (103, 104) eine Volumenänderungseinrichtung (105, 106) zur Volumenänderung zumindest eines mit der Pumpenkammer (2, 4) fluidisch verbundenen Druckraums (22, 32) aufweist.

3. System nach Anspruch 2, **dadurch gekennzeichnet, dass** die Volumenänderungseinrichtung (105, 106) einen Verlagerungskörper (23, 31) zur Volumenänderung des zumindest einen Druckraums (22, 24, 32, 33) aufweist, der insbesondere als verschiebbare Wand, verschiebbarer Kolben oder verlagerbare Membran ausgebildet ist.

4. System nach Anspruch 3, **dadurch gekennzeichnet, dass** die Volumenänderungseinrichtung (105, 106) einen mit der Pumpenkammer fluidisch verbundenen ersten Druckraum (22, 32) und einen mittels des Verlagerungskörpers (23, 31) von diesem fluidisch getrennten und mit diesem in Wirkverbindung stehenden zweiten Druckraum (24, 33) aufweist.

5. System nach Anspruch 4, **dadurch gekennzeichnet, dass** zur Regelung eines in dem zweiten Druckraum (24, 33) herrschenden Gasdrucks der zweite Druckraum (24, 33) unmittelbar und/oder mittelbar über ein Regelventil (12, 18, 37, 38) mit einer separaten Gasquelle fluidisch verbindbar ist.

6. System nach einem der Ansprüche 4 oder 5, **dadurch gekennzeichnet, dass** zur Regelung eines in dem zweiten Druckraum (24, 33) herrschenden Gasdrucks der zweite Druckraum (24, 33) unmittelbar oder mittelbar mit dem in dem Pumpeneinlasskanal (6) und/oder in dem Pumpenauslasskanal (13) herrschenden Druck in Wirkverbindung steht.

7. System nach einem der voranstehenden Ansprüche, **dadurch gekennzeichnet, dass** die Dämpfungseinrichtung (103, 104) einen in dem Pumpeneinlasskanal (6) und/oder in dem Pumpenauslasskanal (13) angeordneten Vorratsbehälter (8, 15) mit einem Förderfluideinlass (8a, 15a) und einem Förderfluidauslass (8b, 15b) aufweist, wobei in dem Vorratsbehälter (8, 15) in einem unteren Bereich das Förderfluid (9) zwischenspeicherbar und in einem oberen Bereich ein Gasvolumen (10, 17) angeordnet ist.

8. System nach Anspruch 7, **dadurch gekennzeichnet, dass** das Gasvolumen (10, 17) des Vorratsbehälters (8, 15) mit der zweiten Druckkammer (24, 33) der Volumenänderungseinrichtung (105, 106) fluidisch verbunden ist.

9. System nach einem der voranstehenden Ansprüche, **dadurch gekennzeichnet, dass** die Kolbenpumpe als eine Kolbenmembranpumpe (101) mit einer Pumpenarbeitskammer (2) und einer von dieser fluidisch getrennten und mit dieser in Wirkverbindung stehenden Pumpenförderkammer (4) ausgebildet ist, wobei an der Pumpenförderkammer (4) der erste Förderfluidanschluss (6a) und der zweite Förderfluidanschluss (13a) und an der Pumpenarbeitskammer (2) der zumindest eine Dämpfungsfluidanschluss (20a, 29a) angeordnet ist.

## Claims

1. A pulsation damping system (100) for reducing pressure oscillations in inlet and/or outlet side pipelines (6, 13) of piston pumps (101, 102), with at least one piston pump (101, 102) which has a pump chamber (2, 4), wherein the pump chamber (2, 4) for conveying a conveyance medium (9) is connected to a pump inlet channel (6) via a first fluid connection (6a) and is connected to a pump outlet channel (13) via a second fluid connection (13a),
and wherein the pump chamber (2, 4) further has at least one damping fluid connection (20a, 29a) to which the pump chamber (2, 4) in each case with a damping device (103, 104) for damping pressure oscillations is fluidically connected, **characterized in that** a throttle valve (26, 36) is arranged in a pipeline (20, 29) which is arranged between the pump chamber (2, 4) and the damping device (103, 104).

2. A system according to claim 1, **characterized in that** the damping device (103, 104) has a volume changing device (105, 106) for changing the volume of at least one pressure space (22, 32) fluidically connected to the pump chamber (2, 4).

3. A system according to claim 2, **characterized in that** the volume changing device (105, 106) has a relocation body (23, 31) for changing the volume of the at least one pressure space (22, 24, 32, 33), which is in particular designed as displaceable wall, displaceable piston or relocatable diaphragm.

4. A system according to claim 3, **characterized in that** the volume changing device (105, 106) has a first pressure space (22, 32) which is fluidically connected to the pump chamber, and a second pressure space (24, 33) which, by means of the relocation body (23, 31), is fluidically separated therefrom and is operatively connected thereto.

5. A system according to claim 4, **characterized in that** the second pressure space (24, 33) can be fluidically connected to a separate gas source directly and/or indirectly via a regulating valve (12, 18, 37, 38) in order to regulate a gas pressure present in the second pressure space (24, 33).

6. A system according to any one of claims 4 or 5, **characterized in that** the second pressure space (24, 33) is directly or indirectly operatively connected to the pressure which is present in the pump inlet channel (6) and/or in the pump outlet channel (13) in order to regulate a gas pressure present in the second pressure space (24, 33).

7. A system according to any one of the preceding claims, **characterized in that** the damping device (103, 104) has a storage container (8, 15) with a conveyance fluid inlet (8a, 15a) and a conveyance fluid outlet (8b, 15b), which storage container is arranged in the pump inlet channel (6) and/or in the pump outlet channel (13), wherein the conveyance fluid (9) can be temporarily stored in the storage container (8, 15) in a lower region and a gas volume (10, 17) is arranged in an upper region.

8. A system according to claim 7, **characterized in that** the gas volume (10, 17) of the storage container (8, 15) is fluidically connected to the second pressure chamber (24, 33) of the volume changing device (105, 106).

9. A system according to any one of the preceding claims, **characterized in that** the piston pump is designed as a piston diaphragm pump (101) with a pump working chamber (2) and a pump conveyance chamber (4) which is fluidically separated therefrom and operatively connected thereto, wherein the first conveyance fluid connection (6a) and the second conveyance fluid connection (13a) are arranged on the pump conveyance chamber (4) and the at least one damping fluid connection (20a, 29a) is arranged on the pump working chamber (2).

## Revendications

1. Système d'amortissement de pulsations (100) pour réduire les oscillations de pression dans des conduites d'admission et / ou de sortie (6, 13) de pompes à piston (101, 102), avec au moins une pompe à piston (101, 102) ayant une chambre de pompe (2, 4), dans lequel la chambre de pompe (2, 4) pour transporter un support de transport (9) est reliée à un canal d'entrée de pompe (6) par l'intermédiaire d'un premier raccord de fluide (6a) et à un canal de sortie de pompe (13) par l'intermédiaire d'un deuxième raccord fluidique (13a),
et dans lequel la chambre de pompe (2, 4) présente en outre au moins un raccord de fluide d'amortissement (20a, 29a) avec lequel la chambre de pompe (2, 4) dans chaque cas est reliée fluidiquement à un dispositif d'amortissement (103, 104) pour amortir les oscillations de pression, **caractérisé en ce qu'un** papillon des gaz (26, 36) est disposé dans une conduite (20, 29) disposée entre la chambre de pompe (2, 4) et le dispositif d'amortissement (103, 104).

2. Système selon la revendication 1, **caractérisé en ce que** le dispositif d'amortissement (103, 104) présente un dispositif de changement de volume (105, 106) pour changer le volume d'au moins un espace de pression (22, 32) relié fluidiquement à la chambre de pompe (2, 4).

3. Système selon la revendication 2, **caractérisé en ce que** le dispositif de changement de volume (105, 106) présente un corps de déplacement (23, 31 ) pour changer le volume de l'au moins un espace de pression (22, 24, 32, 33), qui est en particulier conçu en tant que paroi déplaçable, piston déplaçable ou diaphragme repositionnable.

4. Système selon la revendication 3, **caractérisé en ce que** le dispositif de changement de volume (105, 106) présente un premier espace de pression (22, 32) qui est en communication fluidique avec la chambre de pompe, et un deuxième espace de pression (24, 33) qui, au moyen du corps de déplacement (23, 31), est séparé fluidiquement de celui-ci et est relié de manière fonctionnelle à celui-ci.

5. Système selon la revendication 4, **caractérisé en ce que** le deuxième espace de pression (24, 33) peut être en communication fluidique avec une source de gaz séparée directement et / ou indirectement par l'intermédiaire d'une soupape de régulation (12, 18, 37, 38) afin de réguler une pression de gaz présente dans le deuxième espace de pression (24, 33).

6. Système selon l'une des revendications 4 ou 5, **caractérisé en ce que** le deuxième espace de pression (24, 33) est relié directement ou indirectement à la pression qui est présente dans le canal d'entrée de pompe (6) et / ou dans le canal de sortie de pompe (13) afin de réguler une pression de gaz présente dans le deuxième espace de pression (24, 33).

7. Système selon l'une des revendications précédentes, **caractérisé en ce que** le dispositif d'amortissement (103, 104) présente un récipient de stockage (8, 15) avec une entrée de fluide de transport (8a, 15a) et une sortie de fluide de transport (8b, 15b), lequel récipient de stockage est agencé dans le canal d'entrée de pompe (6) et / ou dans le canal de sortie de pompe (13), le fluide de transport (9) pouvant être stocké temporairement dans le récipient de stockage (8, 15) dans une région inférieure, et un volume de gaz (10, 17) étant agencé dans une région supérieure.

8. Système selon la revendication 7, **caractérisé en ce que** le volume de gaz (10, 17) du récipient de stockage (8, 15) est relié fluidiquement à la deuxième chambre de pression (24, 33) du dispositif de changement de volume (105, 106).

9. Système selon l'une des revendications précédentes, **caractérisé en ce que** la pompe à piston est réalisée en tant que pompe à membrane à piston (101) avec une chambre de travail de pompe (2) et une chambre de transport de pompe (4) qui est fluidiquement séparée de celle-ci et reliée de manière fonctionnelle à celle-ci, le premier raccord de fluide de transport (6a) et le deuxième raccord de fluide de transport (13a) étant arrangées au niveau de la chambre de transport de pompe (4) et l'au moins un raccord de fluide d'amortissement (20a, 29a) étant agencé au niveau de la chambre de travail de pompe (2).
